# EUROPÄISCHE PATENTSCHRIFT

(11) **EP 0 671 747 B1**
(45) Veröffentlichungstag und Bekanntmachung des Hinweises auf die Patenterteilung: **17.09.1997**
(21) Anmeldenummer: 95103350.5
(22) Anmeldetag: 08.03.1995
(51) Int. Cl.: H01F 7/18

(54) **Gleichstrom-Sparschaltung**
Circuit with reduced direct current
Circuit à courant continu réduit

(30) Priorität: 11.03.1994 DE 4408296
(43) Veröffentlichungstag der Anmeldung: 13.09.1995
(73) Patentinhaber: SIEMENS AKTIENGESELLSCHAFT, 80333 München (DE)
(72) Erfinder: Held, Kurt, D-92245 Kümmersbruck (DE)

(56) Entgegenhaltungen:
- DE-B- 1 170 073
- GB-A- 2 170 669
- US-A- 3 361 939
- PATENT ABSTRACTS OF JAPAN vol. 013 no. 471 (P-949) ,25.Oktober 1989 & JP-A-01 184769 (GUNMA NIPPON DENKI KK) 24.Juli 1989,

## Beschreibung

Die Erfindung betrifft eine Gleichstrom-Sparschaltung für ein Magnetsystem eines elektromechanischen Antriebs mit einer Spule mit mehreren Wicklungen, derart über Kondensatoren miteinander verschaltet und an den Plus- und Minus-Pol zum Gleichspannungsanschluß gelegt sind, daß nach Anlegen einer Gleichspannung bis zum Abschluß der Aufladung der Kondensatoren durch die Wicklungen parallel zueinander Ladeströme fließen, die zum Aufbau des Magnetfeldes der Spule beitragen, und danach die Wicklungen gemäß einer Reihenschaltung von einem Anteil des vorher fließenden Gleichstromes durchflossen werden.

Eine gattungsgemäße Gleichstrom-Sparschaltung für ein Magnetsystem eines elektromechanischen Antriebs mit einer Spule mit mehreren Wicklungen der obengenannten Art ist aus der Druckschrift DE-AS 1 170 073 bekannt. Hier sind Wicklungen von Relais mit Kondensatoren an eine Gleichspannungsquelle geschaltet. Bei Anlegen der Gleichspannung fließen zunächst durch Aufladung der Kondensatoren parallel zueinander Ladeströme durch die Wicklungen. Danach werden die Wicklungen in einer Reihenschaltung vom Strom durchflossen, wobei allerdings der Stromfluß durch die Wicklungen stets in derselben Richtung erfolgt, was eine relativ hohe Gesamterregung des Magnetsystems bewirkt. Die Abfallspannung ist dementsprechend niedrig.

Eine ähnliche Gleichstrom-Spatschaltung wobei die Wicklungen mit einem Kondensator verschaltet sind, ist aus GB-A-2 170 669 bekannt.

Eine bekannte Gleichstrom-Sparschaltung arbeitet mit einer Anzugswicklung und einer Haltewicklung auf einem Spulenkörper (siehe Siemens-Broschüre, Bestell-Nr. E20001-P285-A342). Zur Anzugswicklung liegt ein Öffnerkontakt in Reihe. Dazu parallel liegt eine Haltewicklung. Beide werden über einen EIN-Taster an Gleichspannung gelegt. Bei Anschaltung einer Gleichspannung durch Betätigen des EIN-Tasters ergibt sich ein hoher Stromstoß über die Anzugswicklung, wodurch der Anker des Magnetsystems in Richtung EIN-Stellung beschleunigt wird. Kurz vor EIN-Stellung des Schützes wird der Stromfluß in der Anzugswicklung unterbrochen und die für die Haltekräfte erforderliche Halteleistung wird von der Haltewicklung aufgebracht. Mit dieser Gleichstrom-Sparschaltung sind allerdings einige Nachteile verbunden. Um die erforderlichen hohen Anzugskräfte zu erreichen, muß die Anzugswicklung mit einem entsprechend hohen Strom beaufschlagt werden, was eine ausreichende Dimensionierung der Stromversorgung gegen Überlastung notwendig macht. Diese Gleichstrom-Sparschaltung benötigt eine Öffner-Strombahn des Schutzes, die für den Kunden verloren geht.

Um die Spulentemperatur in Grenzen zu halten, muß die Haltewicklung entsprechend hochohmig ausgeführt werden, was durch eine Wicklung von sehr dünnem Wickeldraht mit vielen Windungen erreicht wird. Die Verarbeitung des dünnen Wickeldrahtes ist allerdings sehr kritisch. Aufgrund der erforderlichen hohen Windungszahl ergibt sich eine recht lange Wickeldauer. Ein weiterer Nachteil dieser Gleichstrom-Sparschaltung besteht darin, daß beim Einschaltvorgang die Einschaltwicklung in der Haltewicklung eine hohe Spannung induziert wird, die bei nicht ausreichender Isolation zu Überschlägen führen kann bzw. eine Schutzbeschaltung gegen Überspannung erforderlich macht.

Für den Einschaltvorgang erfolgt zur Erzeugung der erforderlichen Anzugskräfte ein kurzzeitiger Betrieb mit Übererregung, der allerdings zur Reduzierung der Lebensdauer beiträgt. Abschließend sei auf die Beeinträchtigung durch elektromagnetische Störfelder verwiesen, die in Verbindung mit dem Abschalt-Lichtbogen der Anzugswicklung auftritt.

Auch die bekannte Gleichstrom-Sparschaltung unter Verwendung eines Vorwiderstandes, der einem zu einer Spulenwicklung in Reihe geschalteten Öffnerkontakt parallel liegt, ist mit Nachteilen verbunden. Je niedriger hier die Halteleistung nach Öffnen des Öffnerkontakts durch den Widerstandswert gewählt wird, desto höher muß die Einschalterregung festgelegt werden. Dies erfolgt gewöhnlich durch eine Spule mit entsprechend dickem Wickeldraht.

Auch hier besteht die Gefahr der Überlastung der Stromversorgung durch kurzzeitig hohe Ströme. Bei Schützen als elektromagnetische Schaltgeräte ist der Anker des Magnetsystems mit einem Antiremanenzblech versehen. Die starke Überregung hat ebenfalls eine Reduzierung der mechanischen Lebensdauer zur Folge. Weiterhin wirkt sich der Kontaktabbrand durch den Abschalt-Lichtbogen am Öffner nachteilig aus. Mit dem Lichtbogen sind, wie bereits erwähnt, stets Störfelder verbunden, durch die benachbarte Geräte unzulässig beeinflußt werden können. Auch bei dieser Gleichstrom-Sparschaltung wird eine Öffner-Strombahn belegt, und geht somit dem Kunden für andere Zwecke verloren.

Der Erfindung liegt die Aufgabe zugrunde, eine Gleichstrom-Sparschaltung der obengenannten Art zu schaffen, die unter weitgehender Vermeidung der genannten Nachteile ohne eine Öffner- und Schließerstrombahn auskommt. Dies wird dadurch erreicht, daß in einer der Wicklungen sich die Stromrichtung gegenüber der ursprünglichen umkehrt und dadurch das Magnetfeld weiter reduziert wird. Günstigerweise erhöht sich die Abfallspannung. Allerdings ergibt sich, bedingt durch die halbe Wickelbreite, die bei Reihenschaltung der drei Spulen unter Beibehaltung der gleichen Spulenerwärmung möglich wird, zwangsläufig ein erhöhter Einschalt-Stromstoß.

Eine besonders vorteilhafte Weiterbildung der Erfindung wird erreicht, wenn die Spule eine erste, eine zweite und eine dritte Wicklung aufweist und wenn die Wicklungsenden der ersten und zweiten Wicklung elektrisch miteinander verbunden sind und über einen ersten Kondensator am Minuspol zum Gleichspannungsanschluß liegen, wenn die Wicklungsanfänge der ersten und zweiten Wicklung über einen zweiten Kondensator miteinander verbunden sind und wenn der Wicklungsanfang der dritten Wicklung an dem der zweiten Wicklung und das Wicklungsende der dritten Wicklung am Minuspol liegt.

Mit dieser Ausführung sind folgende Vorteile verbunden:
. Es reicht bei gleicher Spulenwärmung eine Spule mit einer Wickelbreite aus, die nur die Hälfte der sonst bei den bekannten Gleichstrom-Sparschaltungen üblichen Spulen beträgt. Dies bedeutet auch eine Reduzierung des Kupfergewichts auf etwa die Hälfte des sonst üblichen Werts.
. Die Antriebsschaltung ermöglicht den Einsatz eines dünnen Antiremanenzbleches, was sich in einem Zugkraft-Gewinn auswirkt.
. Für das Magnetsystem wird weniger Eisen benötigt, d.h. die Schenkelhöhe der Kerne kann halbiert werden, was die Innenraum-Streuverluste erheblich vermindert.
. Es sind keine bewegten Zusatzteile, wie z.B. Öffner erforderlich.
. Für die Magnetkammer läßt sich für diesen Gleichstrom-Antrieb etwa die gleiche Bauhöhe erreichen, wie bei bisherigen Wechselstrom-Antrieben.
. Die Antriebsschaltung zeichnet sich durch einen kleinen EIN-Verzug bei der unteren Grenze der Betätigungsspannung aus. Dies rührt daher, daß die Spulen in Parallelschaltung zunächst von einem hohen Anzugsstrom durchflossen werden und durch Addition der einzelnen Magnetfelder eine hohe Anzugskraft resultiert.
. Bei Abschaltung der Antriebsschaltung ergibt sich ein AUS-Verzug der üblichen Dauer. Hierbei entladen sich zwar die Kondensatoren, jedoch bleibt die Kondensator-Entladung wirkungslos, da die Auf- und Entmagnetisierung sich gegenseitig aufhebt.
. Durch das Windungszahl-Verhältnis der einzelnen Wicklungen zueinander läßt sich die Abfallspannung einstellen.
. Der Verzicht auf Öffnerkontakte hat zur Folge, daß eine Beeinträchtigung durch elektromagnetische Felder als Folge des Lichtbogens vermieden wird.
. Die vorliegende Antriebsschaltung ist unempfindlich gegenüber dem Reststrom einer angeschlossenen Elektronik-Stufe, weil der Abfallstrom des Schutzes wesentlich über dem Reststrom der Elektronik-Stufe liegt.

Weitere vorteilhafte Ausbildungen der Erfindung sind den weiteren Unteransprüchen zu entnehmen.

Ein Ausführungsbeispiel der Erfindung wird im folgenden anhand einer Zeichnung näher erläutert. Es zeigen:
- FIG 1: den Stromlaufplan einer erfindungsgemäßen Gleichstrom-Sparschaltung,
- FIG 2: den Wickelsinn der Spule in der Gleichstrom-Sparschaltung gemäß FIG 1,
- FIG 3: die Gleichstrom-Sparschaltung gemäß FIG 1 mit vorgeschalteter Schwellwertstufe,
- FIG 4: das Entladestrom-Verhalten der erfindungsgemäßen Gleichstrom-Sparschaltung,
- FIG 5,6,7,8: die Ströme in verschiedenen Zweigen der Gleichstrom-Sparschaltung beim Einschaltvorgang

Gemäß dem Stromlaufplan in FIG 1 weist die erfindungsgemäße Gleichstrom-Sparschaltung drei Teilspulen mit zugehörigen Wicklungen 2,3,4 auf. Ihre Wicklungsanfange sind mit A1, A2, A3 und ihre Wicklungsenden E1, E2 und E3 bezeichnet. Das Wicklungsende el der ersten Wicklung 2 ist mit dem Wicklungsende E2 der zweiten Wicklung 3 elektrisch verbunden. Das Wicklungsende E2 der zweiten Wicklung 3 ist über einen ersten Kondensator 5 an den Minuspol zum Gleichspannungsanschluß angeschlossen und der Wicklungsanfang A2 der zweiten Wicklung 3 über einen zweiten Kondensator 6 mit dem Wicklungsanfang A1 der ersten Wicklung 2 elektrisch verbunden. Von diesem elektrischen Verbindungspunkt aus läßt sich die am Pluspol 7 anstehende Gleichspannung über einen EIN-Taster 9 anschalten. Parallel zur Reihenschaltung der zweiten Wicklung 3 mit dem ersten Kondensator 5 liegt die dritte Wicklung 4. Die Wicklungen 2,3,4 sind wie in FIG 2 angedeutet auf einen Spulenkörper aufgebracht und die zugehörigen Wicklungsanfänge A1, A2, A3 sowie die Wicklungsenden E1, E2 und E3 sind zur Verschaltung gemäß FIG 1 herausgeführt.

Durch Betätigung des eingangsseitig am Pluspol 7 angeschlossenen EIN-Tasters 9 wird die Gleichstrom-Sparschaltung mit der Gleichspannung beaufschlagt und die im Ausgangszustand entladenen Kondensatoren 5,6 werden durch die Ladeströme i₁ durch die erste Wicklung 2, i₂ durch die zweite Wicklung 3 und i₃ durch die dritte Wicklung 4 aufgeladen. Nach Beendigung der Aufladung der Kondensatoren 5,6 verhalten sich diese wie hochohmige Widerstände und die zunächst parallele Stromführung durch die Wicklungen 2,3,4 geht über in einen gemeinsamen Strom i_{g} durch alle drei Wicklungen 2,3,4, wobei sich die Stromrichtung in der zweiten Wicklung 3 gegenüber der Stromrichtung beim Einschaltvorgang umkehrt. Hierdurch wird erreicht, daß die zweite Wicklung 3 die Wirkung der dritten Wicklung 4 und der ersten Wicklung 2 teilweise aufhebt und für den Haltezustand, wie gewünscht nur noch eine geringe Magnetkraft durch den Stromfluß bereitgestellt wird. Die Verläufe der Ströme i₁, i₂ und i₃ in den Wicklungen 2,3,4 sind in den FIG 5,6,7 wiedergegeben. FIG 5 zeigt den Strom i₁ durch die erste Wicklung 2, FIG 6 den Strom i₂ durch die zweite Wicklung 3 und FIG 7 den Strom i₃ durch die dritte Wicklung 4. In FIG 8 ist außerdem der Summenstrom i_{g} am Eingang der Gleichstrom-Sparschaltung dargestellt. Die Stromverläufe zeigen deutlich den zum Anzug erforderlichen hohen Anzugsstrom während der Aufladung der Kondensatoren 5 und 6 und den sich daran anschließenden wesentlich geringeren Haltestrom, der durch alle drei Wicklungen 2,3,4 fließt. Aus FIG 6 ist die bereits erwähnte Stromrichtungsumkehr nach Aufladung der Kondensatoren 5,6 ersichtlich. Hierdurch wird die Halte-Erregung wesentlich reduziert, was zu einer höheren Abfall-Spannung des Magnetsystems führt und außerdem bewirkt, daß der Abfall-Strom weit über dem Reststrom einer Elektronik-Stufe liegt. Zwar kommt man bei keinem Gleichstrom-Magnetsystem ohne ein Antiremanenzblech aus, jedoch kann dieses wegen der Reduzierung der Halteerregung wesentlich dünner ausgeführt werden. Das Antiremanenzblech läßt sich auf ein Zehntel des sonst üblichen Wertes reduzieren, wobei dennoch die Abfallspannung weit höher liegt als allgemein üblich. Das dünne Antiremanenzblech bringt außerdem einen erheblichen Zugkraftgewinn.

FIG 3 zeigt die Gleichstrom-Sparschaltung gemäß FIG 1 mit einer vorgeschalteten Schwellwertstufe, die im wesentlichen aus einem über eine Zenerdiode 10 angesteuerten Thyristor 11 besteht. Diese bewirkt, daß erst bei einer durch die Zenerdiode 10 vorgegebenen Ansprechschwelle der Thyristor 11 durchschaltet und die Gleichstrom-Sparschaltung mit Gleichspannung beaufschlagt wird. Mit der Schwellwertstufe wird die Forderung erfüllt, daß ein Schütz auch bei langsam steigender Netzspannung zügig einschalten muß.

FIG 4 zeigt den Entladevorgang der Kondensatoren 5,6 über die Wicklungen 2,3,4. Da die Entladeströme wie angedeutet sich gegenseitig aufheben, wirken sie nicht zugkrafterzeugend, d.h. es ergibt sich ein gewünscht kleiner AUS-Verzug.

## Patentansprüche

1. Gleichstrom-Sparschaltung für ein Magnetsystem eines elektromechanischen Antriebs mit einer Spule (1) mit mehreren Wicklungen (2,3,4), die derart über Kondensatoren (5,6) miteinander verschaltet und an den Plus- (7) und Minus-Pol (8) zum Gleichspannungsanschluß gelegt sind, daß nach Anlegen einer Gleichspannung bis zum Abschluß der Aufladung der Kondensatoren (5,6) durch die Wicklungen (2,3,4) parallel zueinander Ladeströme (i₁,i₂,i₃) fließen, die zum Aufbau des Magnetfeldes der Spule (1) beitragen, und danach die Wicklungen (2,3,4) gemäß einer Reihenschaltung von einem Anteil des vorher fließenden Gleichstromes (i_{g}) durchflossen werden, **dadurch gekennzeichnet**, daß in einer der Wicklungen (2,3 oder 4) sich die Stromrichtung gegenüber der ursprünglichen umkehrt und dadurch das Magnetfeld weiter reduziert wird.

2. Gleichstrom-Sparschaltung nach Anspruch 1,
**dadurch gekennzeichnet**, daß eine erste (2), eine zweite (3) und eine dritte (4) Wicklung auf der Spule (1) vorgesehen ist, daß die Wicklungsenden (E1,E2) der ersten (2) und der zweiten (3) Wicklung elektrisch miteinander verbunden sind und über einen ersten (5) der Kondensatoren am Minuspol (8) zum Gleichspannungsanschluß liegen, daß die Wicklungsanfänge (A1,A2) der ersten (2) und der zweiten (3) Wicklung über einen zweiten (6) der Kondensatoren miteinander verbunden sind und daß der Wicklungsanfang (A3) der dritten Wicklung (4) an dem (A2) der zweiten Wicklung (3) und das Wicklungsende (E3) der dritten Wicklung (4) am Minuspol (8) liegt.

3. Gleichstrom-Sparschaltung nach Anspruch 1 oder 2, mit einer Schwellwertstufe (10,11)
**dadurch gekennzeichnet**, daß die Schwellwertstufe (10,11) an dem Ein-bzw. Ausgang der Gleichstrom-Sparschaltung geschaltet ist, wobei durch die Schwellwertstufe (10,11) die Gleichspannungen erst oberhalb einer bestimmten Schwelle an die eigentliche Gleichstrom-Sparschaltung durchgeschaltet werden.

4. Gleichstrom-Sparschaltung nach Anspruch 3, **dadurch gekennzeichnet**, daß die Schwellwertstufe einen Thyristor (11) aufweist, der über eine an einer Zenerdiode (10) anliegende außen angeschlossenen Gleichspannung proportionale Teilspannung gesteuert wird.

## Claims

1. Circuit with reduced direct current for a magnetic system of an electro-mechanical drive, having a coil (1) with several windings (2, 3, 4) which are connected up together by way of capacitors (5, 6) and are connected to the positive pole (7) and to the negative pole (8) for the direct voltage terminal connection in such a way that mutually parallel charging currents (i₁, i₂, i₃), which contribute to the build-up of the magnetic field of the coil (1), flow through the windings (2, 3, 4) after a direct voltage is applied and until completion of the charging of the capacitors (5, 6), and a component of the previously flowing direct current (i_{g}) subsequently flows through the windings (2, 3, 4) according to a series-parallel connection, **characterised in that** the direction of current in one of the windings (2, 3 or 4) is reversed in relation to the original direction and in this way the magnetic field is further reduced.

2. Circuit with reduced direct current according to claim 1, characterised in that a first winding (2), a second winding (3) and a third winding (4) are provided on the coil (1), in that the winding ends (E1, E2) of the first winding (2) and of the second winding (3) are electrically connected together and are connected by way of a first (5) of the capacitors to the negative pole (8) for the direct voltage terminal connection, in that the winding starts (A1, A2) of the first winding (2) and of the second winding (3) are connected together by way of a second (6) of the capacitors and in that the winding start (A3) of the third winding (4) is connected to the winding start (A2) of the second winding (3) and the winding end (E3) of the third winding (4) is connected to the negative pole (8).

3. Circuit with reduced direct current according to claim 1 or 2, having a threshold step (10, 11),
characterised in that the threshold step (10, 11) is wired up to the input or output of the circuit with reduced direct current, wherein, by means of the threshold step (10, 11), the direct voltages are switched through to the actual circuit with reduced direct current, only above a specified threshold.

4. Circuit with reduced direct current according to claim 3, characterised in that the threshold step has a thyristor (11) which is controlled by way of a component voltage connected to a zener diode (10) and proportional to direct voltage connected outside.

## Revendications

1. Circuit économique à courant continu pour un système magnétique d'un dispositif d'entraînement électromécanique, comportant une bobine (1) à plusieurs enroulements (2,3,4), qui sont câblés entre eux par l'intermédiaire de condensateurs (5,6) et qui sont reliés au pôle plus (7) et au pôle moins (8) pour leur raccordement à la tension continue, de telle sorte qu'après l'application d'une tension continue et jusqu'à la fin de la charge des condensateurs (5,6) il passe par les enroulements (2,3,4) des courants de charge parallèles entre eux (i₁,i₂,i₃) qui contribuent à l'établissement du champ magnétique de la bobine (1) et qu'ensuite les enroulements (2,3,4) soient parcourus suivant un circuit en série par une partie du courant continu (i_{g}) passant précédemment,
caractérisé en ce que le sens du courant s'inverse par rapport au sens d'origine dans l'un des enroulements (2,3 ou 4) et qu'ainsi le champ magnétique est davantage réduit.

2. Circuit économique à courant continu suivant la revendication 1,
caractérisé en ce qu'il est prévu un premier (2), un deuxième (3) et un troisième (4) enroulement sur la bobine (1), les fins (E1,E2) des premier (2) et deuxième (3) enroulements sont reliées électriquement entre elles et sont reliées par l'intermédiaire d'un premier (5) des condensateurs au pôle (8) moins pour le raccordement à la tension continue, les commencements (A1,A2) des premier (2) et deuxième (3) enroulements sont reliés entre eux par l'intermédiaire d'un deuxième (6) des condensateurs et le commencement (A3) du troisième enroulement (4) est relié à celui (A2) du deuxième enroulement (3) et la fin (E3) du troisième enroulement (4) est reliée au pôle moins (8).

3. Circuit économique à courant continu suivant la revendication 1 ou 2,
comportant un étage (10,11) à seuil,
caractérisé en ce que l'étage (10,11) à seuil est branché à l'entrée respectivement à la sortie du circuit économique à courant continu, les tensions continues n'étant transmises au circuit économique à courant continu proprement dit par l'étage (10,11) à seuil qu'au dessus d'un seuil déterminé.

4. Circuit économique à courant continu suivant la revendication 3,
caractérisé en ce que l'étage à seuil comporte un thyristor (11) qui est commandé par l'intermédiaire d'une tension partielle proportionnelle à une tension continue connectée à l'extérieur et s'appliquant à une diode Zener (10).
